# EUROPÄISCHE PATENTSCHRIFT

(11) **EP 1 089 309 B1**
(45) Veröffentlichungstag und Bekanntmachung des Hinweises auf die Patenterteilung: **20.04.2005**
(21) Anmeldenummer: 00121152.3
(22) Anmeldetag: 29.09.2000
(51) Int. Cl.: H01H 71/12

(54) **Elektronisches Überlastrelais**
Electronic overload relay
Relais électronique de surcharge

(30) Priorität: 30.09.1999 DE 29917174 U
(43) Veröffentlichungstag der Anmeldung: 04.04.2001
(73) Patentinhaber: ABB PATENT GmbH, 68526 Ladenburg (DE)
(72) Erfinder: Cwetanski, Georgi, Dipl.-Ing., 67227 Frankenthal (DE)
(74) Vertreter: Fritsch, Klaus

(56) Entgegenhaltungen:
- WO-A-98/47164
- GB-A- 2 193 041
- US-A- 4 281 359
- US-A- 4 427 962
- US-A- 4 884 048
- US-A- 5 015 983
- US-A- 5 394 127
- US-A- 5 892 420

## Beschreibung

Die Erfindung betrifft ein elektronisches Überlastrelais für ein elektrisches Installationsgerät gemäß dem Oberbegriff des Anspruches 1.

Die üblicherweise bekannten thermischen Überstromrelais besitzen eine der Anzahl der abzusichernden Phasen entsprechend der Anzahl von Thermobimetallen, die über einen Schieber auf einen Schaltmechanismus einwirken, damit im Falle eines Überstroms die Zuleitungen z. B. zu einem Motor abgeschaltet werden.

Neuerdings arbeiten derartige Überlastrelais auf elektronischer Basis. Man leitet den Strom zum Motor durch Stromsensoren, die den Überstrom detektieren; über eine geeignete Auswerteschaltung werden Schaltkontakte angesteuert, mit denen beispielsweise ein Schütz angesteuert wird, um die Phasenleiter abzuschalten.

Aus der US 4,884,048 ist ein elektrisches Schaltgerät bekannt geworden, welches pro Phase ein Elektromagnetsystem aufweist, das einen Kern, zwei Spulen, die jeweils von einem Steg des Kerns durchgriffen werden, sowie eine als Leiterstreifen ausgebildete Primärwicklung aufweisen. Die Elektromagnetsysteme für jede Phase werden jeweils in einen langgestreckten Raum im Gehäuse des Schaltgerätes eingesetzt. Insgesamt sind zwei Primärwicklungen auf jeweils einem Spulenkörper aufgewickelt, so dass zwei übereinander gesetzte Spulenkörper vorgesehen sind.

Aufgabe der Erfindung ist es, ein elektronisches Überlastrelais der eingangs genannten Art zu schaffen, das einfach hergestellt und montiert werden kann.

Diese Aufgabe wird erfindungsgemäß durch die Merkmale des Anspruches **1** gelöst.

Danach durchgreift ein Schenkel des Kerns einen die Primärwicklung und die Sekundärwicklung tragenden Spulenkörper, wobei am Spulenkörper ein erstes Raumabteil für die Sekundärwicklung zwischen zwei Wandungen und ein zweites Raumabteil zwischen zwei weiteren Wandungen für die Primärwicklung angeformt ist, wodurch ein Wandler gebildet wird.

Weiterhin sind Anschlusslaschen vorgesehen, die zwei in gleiche Richtung vorspringende parallele Fahnen aufweisen, von denen eine zur mechanischen Fixierung in eine Aufnahmetasche am Spulenkörper dient und die andere im zweiten Raumabteil mit der Primärwicklung elektrisch leitend verbunden ist.

Dabei können die Raumabteile nebeneinander angeordnet und durch nur eine Wandung voneinander getrennt sein. Die Wandungen sind dabei Spulenkörperflansche.

Zwar ist aus der US 4, 427,962 A1 ein Spulenkörper bekannt geworden, der sowohl die Primär- als auch die Sekundärwicklung trägt, die beide mittels eines umlaufenden Flansches voneinander getrennt sind. Da aber der Kern diesen Spulenkörper von außen umgibt, kann er nicht bei einem Überstromrelais angewendet werden.

Aus der US 5,892,420 A1 ist ein Wandler bekannt geworden, der dem Wandler der US 4,884,048 A1 entspricht und bei dem an einem der Spulenkörper für die Sekundärwicklung ein Ansatz angebracht ist, in dem eine Anschlussfahne geführt ist. Wie diese Anschlussfahne allerdings ausgebildet ist, ist der US 5,892,420 nicht zu entnehmen.

Gemäß einer weiteren Ausgestaltung der Erfindung sind die Spulenkörper an einer Leiterplatte befestigt. Dabei ist der Wandler auf einer Seite der Leiterplatte angeordnet; auf der anderen Seite befindet sich eine Abdeckung, die zur Führung der Primärleiter mit Schlitzen versehen ist.

Die Abdeckhaube trägt Festkontaktstücke, die mit beweglichen Kontaktstücken an einer innerhalb der Abdeckhaube befindlichen Schaltwippe zusammenwirken, die in zwei stabile Stellungen verstellbar ist, in denen sie mit unterschiedlichen Festkontaktstücken entsprechend dem Zustand im Überlastrelais kombinierbar sind.

Zur Ansteuerung der Schaltwippe sind auf der Leiterplatte Steuerspulen mit einem Joch mit zwei Jochschenkeln befestigt, wobei die Jochschenkel in die gleiche Richtung wie die Anschlussfahnen vorspringen.

An der Wippe können dabei Dauermagnete befestigt sein, die im montierten Zustand im Bereich der Jochschenkel liegen, so dass über die Jochschenkel und die Steuerspulen die Wippe und damit die beweglichen Kontaktstücke antreibbar sind.

Mit dieser Ausgestaltung können die Leiterplatte mit dem Wandler und den Steuerspulen und gegebenenfalls weiteren elektronischen Bauteile einerseits und die Abdeckhaube mit der Schaltwippe und den festen und beweglichen Kontaktstücken andererseits je eine vormontierbare Einheit bilden, die zur Montage einfach ineinander gesteckt werden können. Dabei ist eine elektrisch leitende Verbindung mit entsprechendem Arbeitsgang zwischen den beiden Einheiten nicht erforderlich, da zwischen beiden eine induktive Kupplung hergestellt wird.

Weitere vorteilhafte Ausgestaltungen und Verbesserungen der Erfindung sind den weiteren Unteransprüchen zu entnehmen.

Anhand der Zeichnung, in der einige Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen
- Fig. 1 :: eine Seitenansicht auf eine erste Einheit mit Leiterplatte,
- Fig. 2:: eine aufsichtsgemäße Zeilrichtung II-II der Fig. 1,
- Fig. 3:: eine Einsicht in eine zweite Einheit,
- Fig. 4:: eine Schnittansicht gemäß Schnittlinie IV-IV,
- Fig. 5:: die Wandlereinheit, teilweise gezeichnet, vor der Endmontage, und
- Fig. 6:: eine ergänzte Version der Wandlereinheit.

Es sei Bezug genommen auf die Fig. 1.

Die Fig. 1 zeigt eine Seitenansicht einer ersten Einheit für ein elektronisches Überstromrelais. Auf einer Leiterplatte 10 sind Wandler 11 befestigt, beispielsweise mittels einer nicht näher dargestellten Schraubverbindung. Aus Fig. 2 ist ersichtlich, dass der Wandler aus einer der Anzahl der Phasenleiter entsprechenden Anzahl dreier Wandlerelemente 12, 13, 14 zusammengesetzt ist.

Es sei nun Bezug genommen auf die Fig. 5.

Für jeden Wandler ist ein Spulenkörper 50, 51 und 52 vorgesehen, der ein rechteckiges Spulenrohr 53, 54 und 55 besitzt, das an seinen beiden Enden jeweils mit einem radialen Flansch 56 bzw. 57, 58, 59, 60 und 61 begrenzt ist, wodurch jeweils ein erster Raum 62, 63 und 64 gebildet ist, der, wie aus den Fig. 1 und 2 ersichtlich ist, jeweils eine Sekundärwicklung 65, 66 und 67 trägt.

Das Spulenrohr 53, 54 und 55 setzt sich über den Flansch 57, 59, 61 hinaus, wie an dem in der Fig. 5 vorne sichtbare Spulenkörper 50 zu sehen ist, mit einer Spulenrohrverlängerung 68 fort; das freie Ende der Spulenrohrverlängerung 68 ist von einem weiteren Flansch 69, 70, 71 begrenzt, wobei zwischen den Flanschen 57, 69, 59, 70, 61, 71 ein zweiter Raum 72, 73, 74 gebildet ist, der eine Primärwicklung 75, 76 und 77 aufnimmt.

Jedem Teilwandler ist ein rechteckiger Kern 78, 79, 80 zugeordnet, der aus mehreren Blechlamellen zusammengesetzt ist und im Querschnitt einen rechteckigen Ring bildet, und mit seinem nicht sichtbaren Schenkel durch das Spulenrohr 68/53, 54 und 55 hindurchgeführt ist. Damit wird die Primärwicklung 75, 76 und 77 von dem einen Schenkel je des Kerns durchgriffen, ebenso wie die Sekundärwicklungen 65, 66 und 67.

An den Spulenkörpern 50, 51 und 52 sind Taschen 81, 82 und 83 mit Aufnahmeöffnungen 84, 85 und 86 angeformt, die zur Aufnahme von Anschlussfahnen 87, 88 und 89 dienen. Jede der Anschlussfahnen 87 bis 89 besitzt einen abgekröpften Vorsprung 90 und einen flachen Vorsprung 91, die in Aufsicht miteinander eine zweizinkige Gabel bilden. Der Vorsprung 91 oder Schenkel 91 aller drei Anschlussfahnen 87 bis 89 wird jeweils in die Aufnahmetasche 84, 85 und 86 zur Halterung eingesteckt und an das entsprechende Anschlussfahnen 90 wird das ein Ende der Primärwicklungen 75 bis 77 angeschlossen.

Die so gefertigte Wandleranordnung 12, 13 und 14 wird dann in nicht näher dargestellter Weise an der Leiterplatte 10 befestigt, vorzugsweise festgeschraubt, wobei das andere Ende 15 der Primärwicklung mit einer L-förmigen Steckerfahne 16, jeweils für alle drei Phasen, elektrisch leitend verbunden ist. Auf diese Weise fließt der Strom durch die Steckerfahnen 16 und die Primärwicklungen 75 bis 77 zu den Anschlussfahnen 87 bis 89.

Auf der Seite der Leiterplatte 10, die die Wandler 12 bis 14 trägt, sind zwei Steuerspulen 17 und 18 befestigt, die die Schenkel 19 und 20 eines nicht näher dargestellten Joches umgreifen. Die Spulen 17 und 18 sind auf nicht näher dargestellte Weise mit den Sekundärwicklungen 65, 66 und 67 gekoppelt, dergestalt, dass über die Spulen 17 und 18 die Schenkel 19 und 20 magnetisiert werden.

Bei der Anordnung gemäß Fig. 1 befinden sich auf der Leiterplatte weiterhin noch elektronische Komponenten 21 und 22, die zur Verarbeitung der von der Sekundärwicklung 12 bis 14 herrührenden Signale dienen.

Wie aus Fig. 1 ersichtlich ist, springen die Anschlussfahnen 87 bis 89 und die Jochschenkel 19 und 20 von einer Seite der Leiterplatte 10 vor, wogegen die Steckerfahnen 16 auf der entgegensetzten Seite der Leiterplatte 10 über einen Haltesteg 23 an dieser befestigt sind.

Die Fig. 3 zeigt eine Einsicht in ein Gehäuse 24, in dem sich eine Schaltwippe 25 befindet, an der zwei Kontaktbrücken 26 und 27 angeordnet sind, die Festkontaktstücke 28 und 29 bzw. 30 und 31 überbrücken können. Wenn die Schaltwippe 25 um ihre Mittelachse M nach rechts (im Uhrzeigersinn) verschwenkt wird, werden die Kontaktstücke 30 und 31 von der Kontaktbrücke 27 geschlossen bzw. elektrisch leitend verbunden, wogegen die Festkontaktstücke 28 und 29 nicht miteinander verbunden sind. Schwenkt die Kontaktwippe 25 in die andere Richtung nach links, dann entfernt sich die Kontaktbrücke 27 von den Kontaktstücken 30 und 31 und die beiden Kontaktstücke 28 und 29 werden mittels der Kontaktbrücke 26 elektrisch leitend miteinander verbunden.

Die feststehenden Kontaktstücke 28 bis 31 durchgreifen eine Stirnwand 32 und enden in Steueranschlussfahnen 33, wobei jedem feststehenden Kontaktstück 28 bis 31 jeweils eine Steueranschlussfahne 33 zugeordnet ist. Unterhalb der Kontaktwippe 25 springen, ausgehend von den vertikal verlaufenden Seitenwandungen 34 und 35, Führungswände 36 und 37 vor; auf einer horizontalen Zwischenwand 38 sind Stege 39 und 40 vorgesehen. Parallel zur Zwischenwand 38 verläuft eine innere Führungswand 39. Zwischen den Führungswänden 36 und der inneren Führungswand 41 sowie der Leiste 39 und der Führungswand 37, der inneren Führungswand 41 und der Leiste 40 sind Führungsräume 42 und 43 gebildet.

Unterhalb der Zwischenwand 38 befindet sich eine weitere Zwischenwand 44; zwischen den beiden Zwischenwänden 38 und 44 sind Durchbrüche 45, 46 und 47 vorgesehen.

Man erkennt aus den Fig. 1 und 2, dass die Leiterplatte 10 mit den Wandlern 12 bis 14 und den weiteren Komponenten einerseits und das Gehäuse 24, das als Abdeckhaube bezeichnet werden kann, gemäß den Fig. 3 und 4 eine weitere Einheit gebildet ist, die vormontierbar sind.

Das Zusammenfügen der beiden Einheiten erfolgt so, dass die Einheit gemäß Fig. 1 und 2 gemäß Pfeilrichtung P mit den Anschlussfahnen 87 bis 89 sowie den Jochschenkeln 19 und 20 in die Abdeckhaube 24 eingefügt wird, wobei die Anschlussfahnen 87 bis 89 die Ausnehmungen 45 bis 47 durchgreifen und die Jochschenkel 19, 20 in die Führungsräume 42, 43 eingeführt werden. Man erkennt hieraus, dass eine elektrisch leitende Verbindung zwischen den beiden Einheiten nicht vorhanden ist.

Zur Fertigmontage wird eine nicht näher dargestellte Abdeckplatte auf der Seite der Leiterplatte 10 angebracht, auf der die Steckerfahnen 16 vorspringen. Nach Anbringung dieser Abdeckplatte ist das Überstromrelais gemäß den Fig. 1 bis 5 fertig montiert.

Nachzutragen ist, dass an der Kontaktwippe 25 Permanentmagnete angebracht sind, die mit den Jochschenkeln 19, 20 wechselweise zusammenwirken. Ein Einstellknopf 48 zum Rückstellen und zum Einstellen einer manuellen Rückstellung oder automatischen Rückstellung wirkt mit der Wippe 25 zusammen, ebenso wie eine Stoptaste 49 zur Unterbrechung der Kontakte 28, 29 durch die Brücke 43.

Die Fig. 6 zeigt eine Ergänzung der elektromagnetischen Einheit: auf der der Leiterplatte 10 entgegengesetzt liegenden Seite der Spulenkörper 50, 51, 52 ist eine weitere Leiterplatte 100 befestigt, auf der zusätzliche elektronische Bauteile, hier ein Kondensator 101, befestigt sind. Die Leiterplatte 100 überdeckt die Räume für die Sekundärwicklungen. Dadurch wird eine weitere Raumeinsparung und Montagevereinfachung erzielt, insoweit, als der Kondensator 101 in den freien Raum 99 in der Abdeckhaube eingreifen kann.

## Patentansprüche

1. Elektronisches Überlastrelais für ein elektrisches Installationsgerät zum Motorschutz, mit einem eine Primärwicklung oder einen Primärleiter (im folgenden Primärwicklung genannt), eine Sekundärwicklung und einen rechteckförmigen Kern, jeweils pro Phase, aufweitenden Elektromagnetsystem, **dadurch gekennzeichnet, dass** ein Schenkel des Kerns (78, 79, 80) einen die Primärwicklung (75, 76, 77) und die Sekundärwicklung (65, 66 67) tragenden Spulenkörper (50, 51, 52) durchgreift, dass am Spulenkörper (50, 51, 52) ein erstes Raumabteil (62, 63, 64) für die Sekundärwicklung (65, 66, 67) zwischen zwei Wandungen (56, 57; 58, 59; 60, 61) und ein zweites Raumabteil (72, 73, 74) zwischen den Wandungen (56, 57; 58, 59; 60, 61) und je einer weiteren Wandungen (69, 70, 71) für die Primärwicklung (75, 76, 77) angeformt ist und je so einen Wandler bilden, dass Anschlusslaschen (87, 88, 89) vorgesehen sind, die zwei in gleiche Richtung vorspringende, parallele Fahnen (90, 91) aufweisen, von denen eine zur mechanischen Fixierung in je eine Aufnahmetasche (84, 85, 86) am Spulenkörper (50, 51, 52) dient und die andere im zweiten Raumabteil (72, 73, 74) mit der Primärwicklung (75, 76, 77) elektrisch leitend verbunden ist.

2. Überlastrelais nach Anspruch 1, **dadurch gekennzeichnet, dass** die Enden des Sekundärwicklungsdrahtes an die benachbarte äußere Wandung geführt, darin fixiert und mit Stiften elektrisch leitend verbunden sind, die in Öffnungen einer Leiterplatte (10) gesteckt und darin mit weiteren Anschlussleitungen auf der Leiterplatte elektrisch leitend verbunden sind, wodurch zwei Befestigungsstellen für den Wandler an der Leiterplatte gebildet sind.

3. Überlastrelais nach Anspruch 2, **dadurch gekennzeichnet, dass** die Spulenkörper (50, 51, 52) an der Leiterplatte (10) fixiert sind.

4. Überlastrelais nach einem der vorherigen Ansprüche, **dadurch gekennzeichnet, dass** der rechteckförmige Kern (78, 79, 80) durch lameliierte Bleche gebildet ist, die geteilt sind, so dass sie durch den Spulenkörper (50, 51, 52) steckbar und gesteckt sind.

5. Überlastrelais nach Anspruch 4, **dadurch gekennzeichnet, dass** an den äußeren Ecken der Rechteckform die Bleche mit Anfasungen versehen sind, an denen die Bleche quer miteinander verbunden sind, vorzugsweise verschweißt sind.

6. Überlastrelais nach einem der vorherigen Ansprüche, **dadurch gekennzeichnet, dass** das Elektromagnetsystem von einer Abdeckhaube (24) abgedeckt ist, die Durchbrüche wenigstens für die Anschlusslaschen (87, 88, 89) aufweist, so dass an diesen außerhalb der Abdeckhaube (24) Anschlussleitungen anschließbar sind.

7. Überlastrelais nach einem der vorherigen Ansprüche, **dadurch gekennzeichnet, dass** auf der Seite der Leiterplatte (10), die die Wandler trägt, zwei mit dem Wandler elektrisch leitend verbundene Steuerspulen (17, 18) mit einem Joch mit zwei Jochschenkeln (19, 20) befestigt sind, wobei die Jochschenkel (19, 20) in die gleiche Richtung wie die Anschlusslachen (87, 88, 89) vorspringen.

8. Überlastrelais nach einem der vorherigen Ansprüche, **dadurch gekennzeichnet, dass** an der Abdeckhaube (24) Festkontaktstücke (28, 29, 30, 31) angeordnet sind, die mit beweglichen Kontaktstücken (26, 27) an einer innerhalb der Abdeckhaube (24) befindlichen Schaltwippe (24) zusammenwirken, die in zwei stabile Stellungen verstellbar sind, in denen sie mit unterschiedlichen Kontaktstücken entsprechend dem Zustand im Überlastrelais (Überstrom durch die Primärleiter, Tripping oder Reset) kontaktierbar sind.

9. Überlastrelais nach Anspruch 8, **dadurch gekennzeichnet, dass** an der Schaltwippe (29) Permanentmagnete befestigt sind, die im montierten Zustand im Bereich der Jochschenkel (19, 20) liegen, so dass über die Jochschenkel (19, 20) und die Steuerspulen (17, 18) die Schaltwippe (29) und damit die beweglichen Kontaktstücke (26, 27) antreibbar sind.

10. Überlastrelais nach einem der vorherigen Ansprüche, **dadurch gekennzeichnet, dass** die Fahnen (91) zu mechanischen Fixierung der Anschlusslaschen (87, 88, 89) in der Ebene der Anschlusslaschen (87, 88, 89) liegen.

11. Überlastrelais nach einem der vorherigen Ansprüche, **dadurch gekennzeichnet, dass** die Fahnen (90) der Anschlusslaschen (87, 88, 89), an denen die Primärleiter befestigt sind, aus der Ebene der Anschlusslaschen (87, 88, 89) herausgedrückt sind und parallel dazu verlaufen.

12. Überlastrelais nach einem der vorherigen Ansprüche, **dadurch gekennzeichnet, dass** die Leiterplatte (10) mit Wandler und Steuerspulen (17, 18) und gegebenenfalls weiteren elektronischen oder elektrischen Bauteilen (22, 101) und die Abdeckhaube (24) mit der Schaltwippe (29) und den Kontaktstellen zusammen eine vormontierbare Einheit bilden, wobei die genannten Komponenten zur Montage ineinander steckbar und induktiv miteinander gekoppelt sind.

## Claims

1. An electronic overload relay for en electric accessory for motor protection, comprising an electromagnetic system expanding a primary winding or a primary conductor (hereinafter referred to as primary winding), a secondary winding and a rectangular core, each per phase, **characterized in that** one leg of the core (78, 79, 80) penetrates a coil former (50, 51, 52) carrying the primary winding (75, 76, 77) and the secondary winding (65, 66, 67), that a first space compartment (62, 63, 64) is formed on the coil former (50, 51, 52) for the secondary winding (65, 66, 67) between the two walls (56, 57; 58, 59; 60, 61) and a second space compartment (72, 73, 74) is formed between the walls (56, 57; 58, 59; 60, 61) and a further wall (69, 70, 71) each for the primary winding (75, 76, 77) and each thus form a transformer, that terminal links (87, 88, 89) are provided which comprise two parallel lugs (90, 91) projecting in the same direction, of which one is used for mechanical fixing in a receiving pocket (84, 85, 86) each on the coil former (50, 51, 52) and the other is connected in an electrically conductive manner in the second space compartment (72, 73, 74) with the primary winding (75, 76, 77).

2. An overload relay according to claim 1, **characterized in that** the ends of the secondary winding wire are guided to the adjacent outer wall, fixed therein and are connected in an electrically conductive manner with pins which are inserted into the openings of a printed circuit board (10) and are connected therein in an electrically conductive manner with further connection lines on the printed circuit board, as a result of which two fastening points for the transformer are formed on the printed circuit board.

3. An overload relay according to claim 2, **characterized in that** the coil formers (50, 51, 52) are fixed to the printed circuit board (10).

4. An overload relay according to one of the preceding claims, **characterized in that** the rectangular core (78, 79, 80) is formed by laminated sheet metal which are divided so that they can be and are inserted through the coil former (50, 51, 52).

5. An overload relay according to claim 4, **characterized in that** the plates are provided with chamfers at the outer corners of the rectangular shape where the plates are mutually connected in a transversal way, preferably welded together.

6. An overload relay according to one of the preceding claims, **characterized in that** the electromagnetic system is covered by a covering cap (24) which has breakthroughs at least for the terminal links (87, 88, 89), so that connecting leads can be connected to the same outside of the covering cap (24).

7. An overload relay according to one of the preceding claims, **characterized in that** two control coils (17, 18) which are electrically conductively connected with the transformer with a yoke with two yoke legs (19, 20) on the side of the printed circuit board (10) carrying the transformer, with the yoke legs (19, 20) project in the same direction as the terminal links (87, 88, 89).

8. An overload relay according to one of the preceding claims, **characterized in that** stationary contact members (28, 29, 30, 31) are arranged on the covering cap (24) which cooperate with movable contact members (26, 27) on a rocker switch (24) situated within the covering cap (24) which are adjustable to two stable positions in which they can be put into contact with different contact members according to the state in the overload relay (overcurrent by primary conductor, tripping or reset).

9. An overload relay according to claim 8, **characterized in that** permanent magnets are fastened to the rocker switch (29) which lie in the region of the yoke legs (19, 20) in the mounted state, so that the control coil (29) and thus the movable contact members (26, 27) can be driven via the yoke legs (19, 20) and the control coils (17, 18).

10. An overload relay according to one of the preceding claims, **characterized in that** the lugs (91) for mechanically fixing the terminal links (87, 88, 89) lie in the plane of the terminal links (87, 88, 89).

11. An overload relay according to one of the preceding claims, **characterized in that** the lugs (90) of the terminal links (87, 88, 89) to which the primary conductors are connected are pressed out of the plane of the terminal links (87, 88, 89) and extend parallel thereto.

12. An overload relay according to one of the preceding claims, **characterized in that** the printed circuit board (10) with transformer and control coils (17, 18) and optionally further electronic or electric components (22, 101) and the covering cap (24) with the rocker switch (29) and the contact points form in combination a premountable unit, with the said components insertable into each other and being inductively coupled with each other for mounting.

## Revendications

1. Relais électronique de surchargé destiné à un appareil d'installation électrique pour la protection de moteurs, comportant un système d'électroaimants qui comprend un enroulement primaire ou un conducteur primaire (appelé enroulement primaire dans ce qui suit), un enroulement secondaire et un noyau de forme rectangulaire pour chaque phase, **caractérisé par le fait qu'**un côté du noyau (78, 79, 80) traverse un corps de bobine (50, 51, 52) qui porte les enroulements primaire (75, 76, 77) et secondaire (65, 66, 67), **par le fait que** sur le corps de bobine (50, 51, 52), un premier espace (62, 63, 64) pour l'enroulement secondaire (65, 66, 67) est aménagé entre deux parois (56, 57 ; 58, 59 ; 60, 61) et un deuxième espace (72, 73, 74) pour l'enroulement primaire 75, 76, 77) est aménagé entre les parois (56, 57 ; 58, 59 ; 60, 61) et une paroi supplémentaire (69, 70, 71), formant ainsi chaque fois un transformateur, **par le fait qu'**il est prévu des pattes de connexion (87, 88, 89) qui présentent deux queues (90, 91) parallèles saillantes dans la même direction, parmi lesquelles l'une sert à la fixation mécanique dans un logement (84, 85, 86) du corps de bobine (50, 51, 52) et l'autre, dans le deuxième espace (72, 73, 74), est reliée électriquement à l'enroulement primaire (75, 76, 77).

2. Relais de surcharge selon la revendication 1, **caractérisé par le fait que** les extrémités du fil d'enroulement secondaire sont amenées jusqu'à la paroi extérieure, sont fixées dans celle-ci et sont reliées de manière électriquement conductrice à des broches qui sont enfichées dans des ouvertures d'une carte à circuit imprimé (10) et sont ainsi reliées de manière électriquement conductrice à d'autres lignes de connexion de la carte à circuit imprimé, deux points de fixation étant ainsi formés sur la carte à circuit imprimé pour le transformateur.

3. Relais de surcharge selon la revendication 2, **caractérisé par le fait que** les corps de bobine (50, 51, 52) sont fixés à la carte à circuit imprimé (10).

4. Relais de surcharge selon une des revendications précédentes, **caractérisé par le fait que** le noyau de forme rectangulaire (78, 79, 80) est constitué de lamelles de tôle coupées, de telle sorte qu'elles peuvent être et sont insérées à travers le corps de bobine (50, 51, 52).

5. Relais de surcharge selon la revendication 4, **caractérisé par le fait qu'**au niveau des angles extérieurs de la forme rectangulaire, les tôles sont pourvues de chanfreins au niveau desquels les tôles sont liées entre elles transversalement, de préférence sont soudées.

6. Relais de surcharge selon une des revendications précédentes, **caractérisé par le fait que** le système d'électroaimants est couvert par un capot (24), qui comporte des passages au moins pour les pattes de connexion (87, 88, 89) de sorte que des lignes de connexion peuvent être connectées à celles-ci à l'extérieur du capot (24).

7. Relais de surcharge selon une des revendications précédentes, **caractérisé par le fait que** sur la face de la carte à circuit imprimé (10) qui porte les transformateurs sont fixées deux bobines de commande (17, 18) connectées électriquement au transformateur avec une culasse avec deux ailes de culasse (19, 20), les ailes de culasse (19, 20) faisant saillie dans la même direction que les pattes de connexion (87, 88, 89).

8. Relais de surcharge selon une des revendications précédentes, **caractérisé par le fait que** sur le capot (24) sont. disposés des contacts fixes 28, 29, 30, 31) qui coopèrent avec des contacts mobiles (26, 27) portés par une bascule (25) à l'intérieur du capot (24) et peuvent être amenés dans deux positions stables, dans lesquelles ils sont mis en contact avec des contacts différents, en fonction de l'état dans le relais de surcharge (surintensité dans les lignes primaires, déclenchement ou réinitialisation).

9. Relais de surcharge selon la revendication 8, **caractérisé par le fait que** sur la bascule (25) sont fixés des aimants permanents qui, à l'état monté, sont situés dans la région des ailes de culasse (19, 20), de sorte que la bascule (29) et avec elle les contacts mobiles (26, 27) peuvent être entraînés par l'intermédiaire des ailes de culasse (19, 20) et des bobines de commande (17, 18).

10. Relais de surcharge selon une des revendications précédentes, **caractérisé par le fait que** les queues (91) pour la fixation mécanique des pattes de connexion (87, 88, 89) sont situées dans le plan desdites pattes de connexion (87, 88, 89).

11. Relais de surcharge selon une des revendications précédentes, **caractérisé par le fait que** les queues (90) des pattes de connexion (87, 88, 89) auxquelles sont fixés les conducteurs primaires sont déportées hors du plan des pattes de connexion (87, 88, 89) et s'étendent parallèlement à celles-ci.

12. Relais de surcharge selon une des revendications précédentes, **caractérisé par le fait que** la carte à circuit imprimé (10) avec le transformateur et les bobines de commande (17, 18) et le cas échéant d'autres composants électroniques ou électriques (22, 101) ainsi que le capot (24) avec la bascule (29) et les contacts forment une unité préassemblée, lesdits composants étant enfichés les uns dans les autres et couplés entre eux par induction.
